# EUROPÄISCHE PATENTSCHRIFT

(11) **EP 0 490 208 B1**
(45) Veröffentlichungstag und Bekanntmachung des Hinweises auf die Patenterteilung: **22.06.1994**
(21) Anmeldenummer: 91120645.6
(22) Anmeldetag: 30.11.1991
(51) Int. Cl.: E01H 10/00, E01C 19/20

(54) **Streuteller für Winterdienst-Streugeräte**
Spinnerdisc for Winterservice-Spreading-Apparatus
Disque d'épandage pour appareils de répandage pour service d'hiver

(30) Priorität: 13.12.1990 DE 4039795 U
(43) Veröffentlichungstag der Anmeldung: 17.06.1992
(73) Patentinhaber: Küpper-Weisser GmbH, D-78199 Bräunlingen (DE)
(72) Erfinder: Seidl, Richard, W-7710 Donaueschingen (DE)
(74) Vertreter: Neymeyer, Franz, Dipl.-Ing. (FH)

(56) Entgegenhaltungen:
- DE-U- 8 535 060
- DE-U- 8 712 075
- GB-A- 1 130 539

## Beschreibung

Die Erfindung betrifft einen Streuteller für ein Winterdienst-Streugerät zum Ausstreuen von granuliertem Streugut, der um eine im wesentlichen vertikale Drehachse rotierend angetrieben und auf seiner Oberseite mit im wesentlichen radial zur Drehachse verlaufenden Wurfschaufeln versehen ist, welche auf einem gemeinsamen inneren Radius beginnend unterschiedliche radiale Längen aufweisen, und dem das Streugut mittels einer Fördereinrichtung aus einem Vorratsbehälter über ein Fallrohr kontinuierlich zugeführt wird.

Es sind Streuteller der gattungsgemäßen Art bekannt, (DE-A- 39 24 358, Firmenschrift Fa. Pietsch KG GmbH & Co), auf deren Oberseite Wurschaufeln unterschiedlicher Länge angeordnet sind, welche im wesentlichen radial zur Drehachse des Streutellers verlaufen. Die Streuteller haben eine kreisrunde Außenkontur, mit der die äußeren Endkanten dieser Wurschaufeln bündig abschließen. Aufgrund der unterschiedlichen Längen der Wurfschaufeln liegen die inneren Enden auf unterschiedlichen Radien. Bei diesen bekannten Streutellern sind sechs Wurfschaufeln vorgesehen, die untereinander alle unterschiedlich lang sind, wobei die Länge der längsten Wurschaufeln etwa einem Drittel des Streutellerradius' und die Länge der kürzesten Wurschaufel etwa einem Viertel des Streutellerradius' entspricht.

Auf der Oberseite des Streutellers ist zentral ein Prallkörper angeordnet, welcher an seinem Umfang mit einer Vielzahl von sägezahnartigen Zähnen besetzt ist, deren radial außen liegende Zahnköpfe in Drehrichtung hinter den radial innen liegenden Zahnfüßen liegen.

Zwischen dem Prallkörper und den Wurschaufeln ist ein radialer Abstand vorgesehen, dessen Größe je nach Länge der Wurschaufel zwischen einem Drittel und etwa der Hälfte des Streutellerradius' liegt.

Im Betrieb trifft Streugut von einer Granulatrutsche auf den Prallkörper, welcher das Granulat radial nach außen auf die freie Oberseite des Streutellers zwischen Prallkörper und den Wurfschaufeln schleudert. Dort wird das Streugut wegen der geringen Reibung auf der glatten Oberfläche des Streutellers nur stark verzögert und deshalb unkontrolliert in Umfangsrichtung beschleunigt, wodurch zunächst eine nur geringe Radialbeschleunigung entsteht. Das Streugut wird in den radial äußeren Bereichen von den Wurfschaufeln erfaßt und radial nach außen beschleunigt. Auf Grund der unterschiedlichen Längen der Wurschaufeln werden von diesen zu unterschiedlichen Zeitpunkten unterschiedliche Mengen des Streugutes erfaßt und radial nach außen zum Streutellerrand hin beschleunigt und dort radial ausgeschleudert. Da die äußeren Endkanten der unterschiedlich langen Wurschaufeln auf demselben Radius liegen, wird das Streugut annähernd auf die gleiche Radialgeschwindigkeit beschleunigt, so daß die Wurfweiten der unterschiedlich langen Wurschaufeln in etwa gleich groß sind.

Bei niedrigen Drehzahlen und vor allem bei angefeuchtetem Streugut besteht die Gefahr, daß sich das Streugut im Bereich zwischen dem Prallkörper und den Wurschaufeln auf dem Streuteller festsetzt, verkrustet und zeitlich unkontrolliert von den Wurfschaufeln erfaßt wird, so daß die Streugutverteilung auf einer zu bestreuenden Verkehrsfläche nicht beherrschbar ist.

Desweiteren ist die Streudichte in den Randbereichen der zu bestreuenden Verkehrsfläche, z.B. an den Rändern einer Straße, wesentlich dichter als in dem unmittelbar hinter einem mit einem derartigen Streuteller ausgerüsteten Streufahrzeug liegenden Bereich.

Es ist auch bereits ein Schleuderdüngerstreuer bekannt (DE-U-8 712 075), der zwei zueinander gegenläufig rotierende Schleuderscheiben aufweist, die jeweils unter einer einstellbaren Auslaßöffnung eines Vorratsbehälters angeordnet sind. Diese Schleuderscheiben bestehen jeweils aus kreisrunden, flachen, planebenen Trägerplatten, die auf ihren Oberseiten jeweils mit zwei sich diametral gegenüberliegenden Wurfschaufeln mit unterschiedlichen Längen versehen sind. Während die inneren Enden dieser Wurfschaufeln den gleichen Radialabstand von der Drehachse haben, liegen ihre äußeren Enden nicht nur auf ungleichen Radien sondern auch außerhalb des Umfangs der die Wurfschaufeln tragenden Trägerplatte. Bei einer solchen Anordnung ist nicht sichergestellt, daß das Streugut über die gesamte Länge der Wurfschaufel unter deren Einfluß bzw. Führung steht, weil es insbesondere bei planebenen Schleuderscheiben beim radialen Überschreiten der Umfangskante der runden Trägerplatte auch die Wurfschaufel verläßt. Dadurch wird der jeweils außerhalb des Trägerplattenumfangs liegende Abschnitt der Wurfschaufel wenigstens größtenteils unwirksam. Beim Ausstreuen von granuliertem oder pulverförmigem Dünger mag dies noch tragbar sein, beim Bestreuen von Verkehrsflächen mit Taumitteln sind die dadurch entstehenden Ungenauigkeiten und Ungleichmäßigkeiten des entstehenden Streubildes nicht akzeptabel. Allein schon die Tatsache, daß insgesamt nur zwei unterschiedlich lange Wurfschaufeln vorhanden sind, macht diese bekannten Schleuderscheiben für den Einsatz bei Winterdienst-Streugeräten untauglich. Außerdem werden die Schleuderscheiben bei diesen Schleuderdüngerstreuern immer mit der gleichen Arbeitsdrehzahl angetrieben, so daß ein Erzeugen unterschiedlicher Streubilder durch Drehzahländerungen der Schleuderscheibe gar nicht infrage kommen kann.

Es ist auch eine andere rotierend angetriebene Schleuderscheibe bekannt (GB-A-1 130 539), die ebenfalls zum Ausschleudern von granulierten oder pulverförmigen Düngemitteln verwendet wird. Dabei sind auf einer nach außen leicht konisch ansteigenden Ringscheibe, welche auf einer zentralen, runden Trägerplatte sitzt und die Umfangsform eines regelmäßigen Neunecks aufweist, neun gleich lange Wurfschaufeln angeordnet, deren äußere Enden in den Ecken der Ringscheibe mit deren Umfangskante bündig abschließen und deren innere Enden auf einem gemeinsamen Radius liegen. Mit der erfindungsgemäßen Problematik hat diese Schleuderscheibe nichts zu tun.

Der Erfindung liegt die Aufgabe zugrunde, einen Streuteller der gattungsgemäßen Art derart zu verbessern, daß unabhängig von den jeweils eingestellten drehzahlabhängigen Streubreiten eine gleichförmige Streugutverteilung auf der gesamten Streubreite erzielt werden kann.

Gelöst wird die Aufgabe erfindungsgemäß dadurch, daß der Streuteller mit drei Gruppen von Wurfschaufeln versehen ist, die jeweils aus drei Wurfschaufeln mit unterschiedlichen radialen Längen bestehen, daß die radial innen liegenden Enden aller Wurfschaufeln an Zähnen eines zentralen Zahnkegels beginnen, deren in Drehrichtung vorne liegenden Zahnflanken als Prallflächen für das auf dem Zahnkegel auftreffende Streugut dienen, und daß die Außenkante des Streutellers in radialer Richtung zur Drehachse mit den auf unterschiedlichen Radien liegenden äußeren Enden der einzelnen Wurfschaufeln bündig abschließt.

Durch die erfindungsgemäße Gestaltung des Streutellers und seiner Wurfschaufeln und durch die dadurch gewährleistete vollständige Führung des Streuguts über die jeweils gesamte Länge der einzelnen Wurfschaufeln entstehen bei jeder einstellbaren Drehzahl des Streutellers flächenmäßig ziemlich exakt definierte Streugutfächer mit unterschiedlichen Wurfweiten, unterschiedlichen Breiten und unterschiedlichen Winkellagen zu der in Fahrtrichtung verlaufenden Mittelebene des Streutellers, so daß sich die ungleichförmigen Streugutverteilungen innerhalb der Streugutfächer der längeren Wurfschaufeln durch die kleineren Streugutfächer der kleineren Wurfschaufeln ausgleichen lassen.
Die kontrollierte Erfassung und Führung des Streugutes von den einzelnen Wurfschaufeln bewirkt auch eine gleichmäßige Winkellage der einzelnen Streugutfächer in bezug zueinander und in bezug auf die Drehachse des Streutellers.
Dabei ergibt sich durch das mehrfache gruppenweise Anordnen der unterschiedlich langen Wurfschaufeln der wichtige Vorteil, daß sich die unterschiedlichen Streugutfächer innerhalb einer Umdrehung des Streutellers mehrfach wiederholen. Das führt dazu, daß auch bei sehr geringen Streudichten und geringen Streubreiten, die durch geringe Streumengenzufuhr und entsprechend geringe Drehgeschwindigkeiten des Streutellers erreicht werden, eine hohe Gleichmäßigkeit der Streugutverteilung innerhalb des entstehenden Streugutteppichs auf der Verkehrsfläche erreicht wird.

Durch die erfindungsgemäße Ausgestaltung nach Anspruch 2 wird erreicht, daß das von den Prallflächen des zentralen Zahnkegels auf den Streuteller auftreffende Streugut sofort von den Wurschaufeln erfaßt und gleichmäßig nach außen zum Streutellerrand hin beschleunigt wird, so daß sich ein gleichmäßiger kontinuierlicher Streugutstrom ergibt.

Durch die Ausgestaltung der Erfindung gemäß Anspruch 3 wird erreicht, daß das Streugut möglichst vollständig, direkt und störungsfrei auf die Prallflächen des zentralen Zahnkegels gelangt.

Durch die Ausgestaltung nach Anspruch 4 wird sichergestellt, daß das Streugut nicht an den Wurfschaufeln hochsteigt und sie über die Oberkante verläßt.

Anhand der Zeichnung wird im folgenden die Erfindung näher erläutert. Es zeigt:
- Fig. 1: einen Streuteller in Draufsicht;
- Fig. 2: einen Teilschnitt II-II des Streutellers aus Fig. 1;
- Fig. 3: verschiedene Varianten der Außenkontur des Streutellers;
- Fig. 4: ein Streubild des Streutellers.

Fig. 1 zeigt einen Streuteller 1, welcher auf seiner Oberseite mit drei Gruppen von jeweils drei, also insgesamt neun in Umfangsrichtung gleichmäßg verteilten Wurfschaufeln 2, 3 und 4 versehen ist. Der Streuteller 1 ist mittels einer Nabe 5 an einer im wesentlichen vertikalen Welle 6 befestigt, welche um eine Drehachse 7 rotierend antreibbar ist. Koaxial zur Drehachse 7 ist auf der Streutelleroberseite ein kegelstumpfartiger Zahnkegel 8 angeordnet, welcher an seiner Mantelfläche mit achtzehn sägezahnartigen Zähnen 9 versehen ist. Im Fußbereich des Zahnkegels 8 weist der Streuteller 1 einen planebenen Kreisabschnitt 10 auf. Der Radius des Kreisabschnittes 10 und der untere Radius des Zahnkegels 8 entsprechen etwa einem Drittel des maximalen Radius **R1** des Streutellers 1.

Die radial außen zwischen dem Zahnkegel 8 und der Außenkante 11 liegende Ringzone des Streutellers 1 weist zur Horizontalebene 12, in welcher der Kreisabschnitt 10 des Streutellers 1 liegt einen Konuswinkel a von etwa 5 bis 10° auf, so daß die Außenkante 11 des Streutellers 1 in vertikaler Richtung über dem Kreisabschnitt 10 liegt.

Oberhalb des Zahnkegels 8 ist koaxial zur Drehachse 7 ein Flüssigkeitsbehälter 13 feststehend angeordnet, welcher mit einer Flüssigkeitszuführeinrichtung 14 versehen ist. Auf der der Flüssigkeitszuführeinrichtung 14 diametral gegenüberliegenden Seite des Flüssigkeitsbehälters 13 ist ein Füllstutzen 15 angeordnet.

Die Zähne 9 des Zahnkegels 8 sind derart angeordnet, daß ihre Zahnköpfe 16 jeweils in Drehrichtung des Pfeiles 17 vor den jeweiligen Zahnfüßen 18 liegen. Die in Drehrichtung des Pfeiles 17 vorne liegenden Zahnflanken 19 dienen als Prallflächen für das auf den Zahnkegel 8 auftreffende Streugut.

Die radial inneren Enden der Wurfschaufeln 2, 3, 4 enden auf einem Radius **R**, welcher kleiner ist als der Radius des Zahnkegels 8 bzw. des Kreisabschnitts 10. Die Wurschaufeln 2, 3, 4 schließen sich jeweils lückenlos an eine der Zahnflanken 19 des Zahnkegels 8 an und verlaufen in Richtung der Zahnflanken 19. Die Zahnflanken 19 des Zahnkegels 8 bilden so mit den Wurfschaufeln 2, 3, 4 eine geschlossene radiale Leitfläche 20 für das Streugut.

Die Wurfschaufeln 2, 3, 4 weisen unterschiedliche Längen 12, 13, 14 auf, so daß ihre radial äußeren Endkanten 2/1, 3/1, 4/1 bezüglich der Drehachse 7 auf unterschiedlichen Radien R2, R3, R4 liegen. Die Wurfschaufeln 2, 3, 4 sind dabei so hintereinander angeordnet, daß in Drehrichtung des Pfeiles 17 jeweils auf eine längste Wurfschaufel 2 eine Wurfschaufel 3 mit einer mittleren Länge 13 und auf diese eine Wurschaufel 4 mit der kürzesten Länge 14 folgt.

Die umlaufende Außenkante 11 des Streutellers 1 ist dabei den unterschiedlichen Längen der Wurfschaufeln 2, 3, 4 so angepaßt, daß sie in radialer Richtung mit den äußeren Endkanten 2/1, 3/1 und 4/1 der Wurfschaufeln 2, 3 und 4 jeweils bündig abschließt. Die zwischen den äußeren Endkanten 2/1, 3/1, 4/1 der einzelnen Wurfschaufeln 2, 3, 4 liegenden Umfangsabschnitte 21, 22 und 23 des Streutellers 1 verlaufen bogenförmig und gehen stetig ineinander über.

Wie aus Fig. 3 erkennbar ist, können diese Umfangsabschnitte 21, 22, 23 die äußeren Enden 2/1, 3/1, 4/1 in Form einer Geraden 24 oder eines konkaven Bogens 25 oder eines konvexen Bogens 26 miteinander verbinden.

Die Wurfschaufeln 2, 3, 4 haben ein Querschnittsprofil, das über etwa zwei Drittel ihrer Gesamthöhe von der Streutelleroberseite aus im wesentlichen achsparallel zur Drehachse 7, d.h. im wesentlichen in vertikaler Richtung nach oben verläuft und im oberen Drittel in Drehrichtung des Pfeiles 17 viertelkreisförmig nach vorne gebogen ist.

Die äußeren Endkanten 2/1, 3/1, 4/1 verlaufen von unten nach oben achsparallel zur Drehachse 7 oder rechtwinklig zur Streutelleroberfläche. Dieser Verlauf der Endkanten 2/1, 3/1, 4/1 beeinflußt das Streubild jedoch nur in einem vernachläßigbaren Umfang.

Dadurch daß die Wurfschaufeln 2, 3, 4 mit ihren radial äußeren Endkanten 2/1, 3/1, 4/1 auf unterschiedlichen Radien enden, wird erreicht, daß jede Wurschaufel 2, 3, 4 in bezug auf die Wurfrichtung und die Wurfweite ein anderes Streubild, d.h. einen anderen Streufächer, erzeugt (Fig. 4). Das auf den Zahnkegel 8 auftreffende Streugut prallt von den Zahnflanken 19 der Zähne 9 des Zahnkegels 8 auf die Oberfläche des Streutellers 1. Damit das Streugut möglichst ungestört auf den Zahnkegel 8 gelangt, sind die Wurfschaufeln 2, 3, 4 im Bereich ihrer Verbindung mit den Zahnflanken 19 an ihrer Oberkante mit Ausnehmungen 2/2, 3/2, 4/2 versehen. Dort wird es vollständig und regelmäßig von den inneren Endabschnitten der Wurfschaufeln 2, 3, 4 erfaßt und in einem gleichmäßigen Strom radial nach außen beschleunigt. Diese Radialbeschleunigung erfolgt so lange, bis das Streugut die Wurfschaufeln 2, 3, 4 und zugleich auch den Streuteller 1 an den äußeren Endkanten 2/1, 3/1, 4/1 verläßt. Im Moment dieses Verlassens bricht auch die Radialbeschleunigung ab, was zur Folge hat, da die Wurfschaufeln 2, 3, 4 unterschiedlich lang sind bzw. auf unterschiedlichen Radien enden, daß die radiale Geschwindigkeit des Streugutes je nach dem von welcher Wurfschaufel 2, 3 oder 4 das Streugut beschleunigt wurde, unterschiedlich groß ist.

Durch die unterschiedlichen Längen der Wurfschaufeln 2, 3, 4 und dadurch, daß die radiale Beschleunigung proportional mit dem Radius zunimmt, wird das Streugut, das den Streuteller auf einem größeren Radius verläßt nicht nur über einen längeren Zeitraum beschleunigt, sondern es wird zusätzlich auch noch mit einer weiter außen größer werdenden Radialkraft beschleunigt. Folglich ist die Radialgeschwindigkeit an einer kurzen Wurfschaufel 4 am geringsten und die Radialgeschwindigkeit an der längsten Wurfschaufel 2 am größten, so daß unterschiedliche Wurfweiten erreicht werden. Da der Auftreffpunkt des Granulates bezüglich des Streutellers 1 für alle Wurfschaufeln 2, 3, 4 gleich ist und die Radialbeschleunigung bei allen Wurfschaufeln 2, 3, 4 im wesentlichen auf demselben Radius einsetzt, sind auch die Wurfrichtung und der Wurfwinkel der einzelnen Wurfschaufeln 2, 3, 4 unterschiedlich, weil, wie gesagt, bei den kurzen Wurschaufeln 4 das Streugut den Streuteller früher verläßt als bei den längeren Wurschaufeln 3 bzw. 2, deren Streugutfächer in einer späteren Drehwinkelstellung beginnen.

Die beim Fahren entstehende Überlagerung der auf diese Art erzeugten Streubilder bzw. Streugutfächer 28, 29 und 30 ergibt eine zumindest nahezu gleichförmige Streugutverteilung auf der Fahrbahn.

Maßgebend für die Erzielung der gleichförmigen Streugutverteilung auf der Fahrbahn ist, daß das Streugut von allen Wurfschaufeln 2, 3, 4 möglichst auf dem gleichen Radius erfaßt und radial beschleunigt wird und daß es den Streuteller nach unterschiedlich langen radialen Beschleunigungsstrecken, d.h. mit unterschiedlichen Radialgeschwindigkeiten am Ende dieser Beschleunigungsstrecken verläßt. Nur so ist es möglich, definierte Streubilder zu erzeugen, die jedoch auch von der Beschaffenheit des Streugutes abhängen.

## Patentansprüche

1. Streuteller (1) für ein Winterdienst-Streugerät zum Ausstreuen von granuliertem Streugut, der um eine im wesentlichen vertikale Drehachse (7) rotierend angetrieben und auf seiner Oberseite mit im wesentlichen radial zur Drehachse (7) verlaufenden Wurfschaufeln (2, 3, 4) versehen ist, welche auf einem gemeinsamen inneren Radius (R) beginnend unterschiedliche radiale Längen (12, 13, 14) aufweisen, und dem das Streugut mittels einer Fördereinrichtung aus einem Vorratsbehälter über ein Fallrohr kontinuierlich zugeführt wird,
**dadurch gekennzeichnet,**
daß der Streuteller (1) mit drei Gruppen von Wurfschaufeln (2, 3, 4) versehen ist, die jeweils aus drei Wurfschaufeln (2, 3, 4) mit unterschiedlichen radialen Längen (12, 13, 14) bestehen, daß die radial innen liegenden Enden aller Wurfschaufeln (2, 3, 4) an Zähnen (9) eines zentralen Zahnkegels (8) beginnen, deren in Drehrichtung vorne liegenden Zahnflanken (19) als Prallflächen für das auf dem Zahnkegel (8) auftreffende Streugut dienen, und daß die Außenkante (11) des Streutellers (1) in radialer Richtung zur Drehachse (7) mit den auf unterschiedlichen Radien (R2, R3, R4) liegenden äußeren Enden (2/1, 3/1, 4/1) der einzelnen Wurfschaufeln (2, 3, 4) bündig abschließt.

2. Streuteller nach Anspruch 1, dadurch gekennzeichnet, daß sich die Wurschaufeln (2, 3, 4) mit ihren inneren Enden an jeweils eine der Prallfächen (19) des Zahnkegels (8) in Richtung der Prallflächen (19) nach außen anschließen und mit der jeweiligen Prallfläche (19) eine geschlossene Leitfläche (20) für das Streugut bilden.

3. Streuteller nach den Ansprüchen 1 oder 2, dadurch gekennzeichnet, daß die Wurfschaufeln (2, 3, 4) im Bereich ihrer Verbindung mit den Prallflächen (19) an ihrer Oberkante mit Ausnehmungen (2/2, 3/2, 4/2) versehen sind.

4. Streuteller nach einem der Ansprüche 1 bis 3, dadurch gekennzeichent, daß die Wurfschaufeln (2, 3, 4) im Bereich ihrer Verbindung mit dem Streuteller (1) im wesentlichen achsparallel zur Drehachse (7) verlaufen und daß ihre oberen Endkanten in Drehrichtung nach vorne gebogen sind.

## Claims

1. A spreader tray (1) for a winter service gritter for spreading granulated material and rotatingly driven about a substantially vertical axis (7) of rotation and provided on its upper face with, extending substantially radially in relation to the axis of rotation (7), spreader blades (2, 3, 4) which, starting on a common inner radius (R), are of different radial lengths, (12, 13, 14) and to which the material to be spread is fed continuously by means of a conveyor arrangement from a storage container and via a gravity pipe, characterised in that the spreader plate (1) is provided with three groups of spreader blades (2, 3, 4) each of which consists of three spreader blades (2, 3, 4) of different radial lengths (12, 13, 14) and in that the radially inner ends of all spreader blades (2, 3, 4) begin at teeth (9) of a central toothed cone (8), of which the - in the direction of rotation - front tooth flanks (19) serve as deflectors for the material striking the toothed cone (8) and in that the outer edge (11) of the spreader plate ends in a radial direction in relation to the axis (7) of rotation flush with the outer ends (2/1, 3/1, 4/1) of the individual spreader blades (2, 3, 4) which are on different radii (R2, R3, R4).

2. A spreader plate according to Claim 1, characterised in that the inner ends of the spreader blades (2, 3, 4) are respectively and outwardly adjacent one of the deflectors (19) of the toothed cone (8) in the direction of the deflectors (19) and form with the respective deflector (19) a closed surface (20) for guiding the substance to be spread.

3. A spreader plate according to Claims 1 or 2, characterised in that in the region of their connection to the deflectors (19), the spreader blades (2, 3, 4) are provided with recesses (2/2, 3/2, 4/2) on their top edge.

4. A spreader plate according to one of Claims 1 to 3, characterised in that the spreader blades (2, 3, 4), in the region of their connection to the spreader plate (1), extend substantially axially parallel with the axis (7) of rotation and in that their upper end edges are bent forwardly in the direction of rotation.

## Revendications

1. Disque d'épandage (1) pour un épandeur pour service d'hiver destiné à répandre des matières granulées, qui est entraîné en rotation autour d'un axe de rotation (7) vertical et muni sur sa face supérieure de pales de projection (2, 3, 4) qui s'étendent sensiblement radialement par rapport à l'axe de rotation (7) et présentent, en commençant sur un rayon intérieur (R) commun, des longueurs radiales (12, 13, 14) différentes et auxquelles la matière à répandre est amenée en continu, à partir d'un réservoir de stockage, par l'intermédiaire d'un tuyau de descente, au moyen d'un dispositif de transport, **caractérisé en ce** que le disque d'épandage (1) est équipé de trois groupes de pales de projection (2, 3, 4) qui comprennent chacun trois pales de projection (2, 3, 4) avec des longueurs radiales (12, 13, 14) différentes, que les extrémités radialement intérieures de toutes les pales de projection (2, 3, 4) commencent sur des dents (9) d'un cône denté (8) central dont les flancs (19) situés à l'avant dans le sens de rotation servent de surfaces de rebondissement pour la matière à répandre arrivant sur le cône denté (8), et que le bord extérieur (11) du disque d'épandage (1) se raccorde radialement par rapport à l'axe de rotation (7), aux extrémités extérieures (2/1, 3/1, 4/1) des différentes pales de projection (2, 3, 4), situées sur des rayons (R2, R3, R4) différents.

2. Disque d'épandage selon la revendication 1, caractérisé en ce que les extrémités intérieures des pales de projection (2, 3, 4) se raccordent chacune extérieurement en direction des surfaces de rebondissement (19), à l'une des surfaces de rebondissement (19) du cône denté (8) et forment avec la surface de rebondissement (19) respective une surface de guidage (20) continue pour la matière à répandre.

3. Disque d'épandage selon l'une des revendications 1 ou 2, caractérisé en ce que les pales de projection (2, 3, 4) présentent dans la région de leur raccordement aux surfaces de rebondissement (19) des évidements (2/2, 3/2, 4/2) ménagés dans le bord supérieur.

4. Disque d'épandage selon l'une des revendications 1 à 3, caractérisé en ce que, dans la région de leur liaison avec le disque d'épandage (1), les pales de projection (2, 3, 4) s'étendent sensiblement parallèlement à l'axe de rotation (7), et que leurs arêtes terminales supérieures sont cintrées vers l'avant dans le sens de rotation.
